# EUROPÄISCHE PATENTANMELDUNG

(11) **EP 1 703 126 A2**
(43) Veröffentlichungstag der Anmeldung: **20.09.2006**
(21) Anmeldenummer: 06005265.1
(22) Anmeldetag: 15.03.2006
(51) Int. Cl.: F04B 39/00, F04B 39/04

(54) **Kolbenverdichter mit Tauchkolben**

(30) Priorität: 15.03.2005 DE 102005012203
(71) Anmelder: ITG Kompressoren GmbH, 09405 Zschopau (DE)
(72) Erfinder: Nickl, Jörg, 01744 Malter (DE)
(74) Vertreter: Hudler, Frank

(57) **Zusammenfassung**

Die Erfindung betrifft einen Kolbenverdichter mit Tauchkolben, der einen Triebwerksraum und einen Arbeitsraum aufweist. Der Erfindung liegt die Aufgabe zugrunde, einen Kolbenverdichter mit Tauchkolben zu schaffen, bei dem eine deutliche Verringerung bzw. Verhinderung der Ölverschleppung vom Triebwerksraum in den Arbeitsraum mit einfach zu realisierenden Mitteln erreicht wird. Der erfindungsgemäße Kolbenverdichter mit Tauchkolben mit einem Triebwerksraum und einem Arbeitsraum ist dadurch gekennzeichnet, dass der Tauchkolben eine zweistufige Kolbenringpackung aufweist, wobei zwischen beiden Kolbenringpackungen eine Kammer angeordnet ist, deren Innendruck stets höher ist als der Innendruck des Triebwerksraums. Die erste, triebwerksraumseitige Kolbenringpackung dichtet die Kammer gegen den Triebwerksraum ab, während die zweite, arbeitsraumseitige Kolbenringpackung die Kammer gegen den Arbeitsraum abdichtet. Dadurch, dass der Innendruck der Kammer stets höher ist als der Innendruck des Triebwerksraums, kann eine Verschleppung von Öl in den Arbeitsraum nicht mehr erfolgen. Das im Arbeitsraum komprimierte Gas bleibt ölfrei.

## Beschreibung

Die Erfindung betrifft einen Kolbenverdichter mit Tauchkolben, der einen Triebwerksraum und einen Arbeitsraum aufweist.

Das Problem solcher Kolbenverdichter ist, dass ständig eine Ölverschleppung über die Kolbenringe vom Triebwerksraum zum Arbeitsraum hauptsächlich wegen des ständigen Vorzeichenwechsels der Druckdifferenz während jedes Arbeitszyklus stattfindet. Eine solche über die erforderlichen Kolbenringe erfolgende Ölverschleppung vermindert die Qualität des komprimierten Gases und kann in anderen Einrichtungen, welche das komprimierte Gas nutzen, zu Folgeproblemen führen.

Der Erfindung liegt daher die Aufgabe zugrunde, einen Kolbenverdichter mit Tauchkolben zu schaffen, bei dem eine deutliche Verringerung bzw. Verhinderung der Ölverschleppung mit einfach zu realisierenden Mitteln erreicht wird.

Diese Aufgabe wird durch einen Kolbenverdichter mit den Merkmalen des Patentanspruchs 1 gelöst. Weitere Ausgestaltungen der Erfindung gehen aus den abhängigen Patentansprüchen hervor.

Der erfindungsgemäße Kolbenverdichter mit Tauchkolben mit einem Triebwerksraum und einem Arbeitsraum ist dadurch gekennzeichnet, dass der Tauchkolben eine zweistufige Kolbenringpackung aufweist, wobei zwischen beiden Kolbenringpackungen eine Kammer angeordnet ist, deren Innendruck stets höher ist als der Innendruck des Triebwerksraums. Die erste, triebwerksraumseitige Kolbenringpackung dichtet die Kammer gegen den Triebwerksraum ab, während die zweite, arbeitsraumseitige Kolbenringpackung die Kammer gegen den Arbeitsraum abdichtet. Dadurch, dass der Innendruck der Kammer stets höher ist als der Innendruck des Triebwerksraums, kann eine Verschleppung von Öl in den Arbeitsraum nicht mehr erfolgen. Das im Arbeitsraum komprimierte Gas bleibt ölfrei.

Gemäß einer ersten Ausgestaltung der Erfindung ist die Kammer als Ringkammer am Umfang bzw. im Inneren des Tauchkolbens ausgeführt. Die Kammer kann beispielsweise dadurch erzeugt werden, dass der Tauchkolben mit einer umlaufenden Nut versehen wird.

Gemäß einer weiteren Ausgestaltung der Erfindung ist die Kammer über einen externen gedrosselten Anschluss mit einer Druckgasquelle verbunden. Diese Druckgasquelle stellt ein Gas mit einem Druck zur Verfügung, der höher ist als der Innendruck des Triebwerksraums. Beispielsweise kann die Druckgasquelle Gas mit einem Druck bereitstellen, der dem Druckniveau entspricht, das in der Arbeitsdruckkammer des Kolbenverdichters unmittelbar vor dem Ausstoßen des komprimierten Gases herrscht.

Daher ist gemäß einer vorteilhaften Ausgestaltung der Erfindung vorgesehen, dass der Anschluss mit der Arbeitsdruckkammer des Kolbenverdichters verbunden ist.

Gemäß einer weiteren Ausgestaltung der Erfindung ist vorgesehen, dass die arbeitsraumseitige Kolbenringpackung trocken laufend und die triebwerksraumseitige Kolbenringpackung für Ölschmierung ausgeführt ist. Dadurch wird sichergestellt, dass auch durch die sonst für die Schmierung der Kolbenringe selbst benötigte Ölmenge keine Verunreinigung des komprimierten Gases erfolgt.

Mit der Kammer wird ein Vorzeichenwechsel der Druckdifferenz über der triebwerksraumseitigen ölgeschmierten Kolbenringpackung verhindert, wenn der Innendruck im Arbeitsraum unter den Innendruck im Triebwerksraum sinkt. Um das zu erreichen, muss in der Kammer stets ein höherer Druck vorhanden sein als im Triebwerksraum.

Dieser höhere Druck stellt sich entweder durch eine ausreichend große ringförmige Kammer am Umfang bzw. im Inneren des Kolbens durch die Leckage während des Betriebes des Kolbenverdichters von selbst ein oder wird durch einen externen gedrosselten Anschluss von dem darüber in die Kammer eingeleiteten Druckgas realisiert. Als Druckgasquelle kann vorteilhaft die Arbeitsdruckkammer des Kolbenverdichters genutzt werden.

Während die arbeitsraumseitige Kolbenringpackung somit trocken laufend dichtet, ist die triebwerksraumseitige Kolbenringpackung standardmäßig für Ölschmierung mit einem oder mehreren Dichtringen und einem Ölabstreifring ausgeführt.

Nachfolgend wird die Erfindung anhand von Ausführungsbeispielen und zugehörigen Zeichnungen näher erläutert. Dabei zeigen
- Fig. 1: einen Kolbenverdichter mit Tauchkolben sowie zwei Kolbenringpackungen mit dazwischen liegender Kammer mit höherem Innendruck als im Triebwerksraum; und
- Fig. 2: einen Kolbenverdichter mit Tauchkolben, bei dem die zwischen den Kolbenringpackungen befindliche Kammer über einen gedrosselten Anschluss mit einer Druckgasquelle verbunden ist.

Die für den Betrieb des Kolbenverdichters erforderlichen Lamellenventile sind in den Figuren nicht dargestellt.

Fig. 1 zeigt einen Schnitt durch ein erstes Ausführungsbeispiel des erfindungsgemäßen Kolbenverdichters 7, der einen Tauchkolben 8 aufweist, wobei sich unterhalb des Tauchkolbens 8 der Triebwerksraum 1 des Kolbenverdichters 7 befindet und oberhalb des Tauchkolbens 8 der Arbeitsraum 2 angeordnet ist, in welchem das Arbeitsgas verdichtet wird. Oberhalb des Arbeitsraums 2 befindet sich der Arbeitsdruckraum 9 mit Einlassventil und Auslassventil.

Der Tauchkolben 8 weist eine umlaufende Nut auf, die eine ringförmige Kammer 5 zwischen dem Tauchkolben 8 und dem Zylinder des Kolbenverdichters 7 bildet. Oberhalb der Kammer 5 weist der Tauchkolben 8 eine erste, arbeitsraumseitige Kolbenringpackung 3 auf, die für Trockenlauf ausgelegt ist und die Kammer 5 gegen den Arbeitsraum 2 des Kolbenverdichters 7 abdichtet. Unterhalb der Kammer 5 weist der Tauchkolben 8 eine zweite, triebwerksraumseitige Kolbenringpackung 4 auf, die für Ölschmierung ausgelegt ist und die Kammer 5 gegen den Triebwerksraum 1 des Kolbenverdichters 7 abdichtet.

Bei dieser Ausgestaltung der Erfindung stellt sich der erforderliche Druck in der Kammer 5 durch die Leckage während des Betriebes des Kolbenverdichters 7 von selbst ein.

Fig. 2 zeigt einen Schnitt durch ein zweites Ausführungsbeispiel des erfindungsgemäßen Kolbenverdichters 7, der mit dem Kolbenverdichter 7 aus Fig. 1 weitgehend identisch ist. Der Unterschied zwischen beiden Ausführungsbeispielen liegt darin, dass die Kammer 5 über einen externen gedrosselten Anschluss 6 mit einer Druckgasquelle verbunden ist. Im dargestellten Beispiel ist die Druckgasquelle die Arbeitsdruckkammer 9 des Kolbenverdichters 7. Auf diese Weise wird auf einfache und kostengünstige Art sichergestellt, dass der Innendruck der Kammer 5 stets höher ist als der Innendruck des Triebwerksraums 1, so dass eine Verschleppung von Öl in den Arbeitsraum 2 nicht mehr erfolgen kann.

### Bezugszeichenliste

- 1: Triebwerksraum
- 2: Arbeitsraum
- 3: arbeitsraumseitige Kolbenringpackung
- 4: triebwerksraumseitige Kolbenringpackung
- 5: Kammer (ringförmig)
- 6: Anschluss für Druckgas
- 7: Kolbenverdichter
- 8: Tauchkolben
- 9: Arbeitsdruckkammer

## Patentansprüche

1. Kolbenverdichter mit Tauchkolben mit einem Triebwerksraum und einem Arbeitsraum, **dadurch gekennzeichnet, dass** der Tauchkolben (8) eine zweistufige Kolbenringpackung (3, 4) aufweist, wobei zwischen beiden Kolbenringpackungen (3, 4) eine Kammer (5) angeordnet ist, deren Innendruck stets höher ist als im Triebwerksraum (1).

2. Kolbenverdichter nach Anspruch 1, **dadurch gekennzeichnet, dass** die Kammer (5) als Ringkammer am Umfang bzw. im Inneren des Tauchkolbens (8) ausgeführt ist.

3. Kolbenverdichter nach Anspruch 1 und 2, **dadurch gekennzeichnet, dass** die Kammer (5) über einen externen gedrosselten Anschluss (6) mit einer Druckgasquelle (Druckniveau) verbunden ist.

4. Kolbenverdichter nach Anspruch 3, **dadurch gekennzeichnet, dass** der Anschluss (6) mit der Arbeitsdruckkammer (9) verbunden ist.

5. Kolbenverdichter nach einem der Ansprüche 1 bis 4, **dadurch gekennzeichnet, dass** die arbeitsraumseitige Kolbenringpackung (3) trocken laufend und die triebwerksraumseitige Kolbenringpackung (4) für Ölschmierung ausgeführt ist.
